# EUROPÄISCHE PATENTANMELDUNG

(11) **EP 1 022 801 A2**
(43) Veröffentlichungstag der Anmeldung: **26.07.2000**
(21) Anmeldenummer: 99124376.7
(22) Anmeldetag: 07.12.1999
(51) Int. Cl.: H01P 5/20

(54) **3dB-Leistungsteiler**

(30) Priorität: 19.01.1999 DE 19901856
(71) Anmelder: ROBERT BOSCH GMBH, 70442 Stuttgart (DE)
(72) Erfinder: Schneider, Martin, 71554 Weissach im Tal (DE); Speldrich, Werner, 71522 Backnang (DE); Rosenberg, Uwe, 71522 Backnang (DE)

(57) **Zusammenfassung**

Der 3dB-Leistungsteiler ist als eine Hohlleiter-Verzweigung mit vier Toren (T1, T2, T3, T4) ausgeführt. Damit alle Arme der Hohlleiter-Verzweigung in einer Ebene liegen, ist an einer Breitseite eines zentralen rechteckförmigen Hohlleiters (1) ein erster rechteckförmiger Hohlleiterarm (2) stirnseitig so angekoppelt, daß seine Breitseite sich in Richtung der Breitseite des zentralen Hohlleiters (1) erstreckt. Ein zweiter Hohlleiterarm (3) ist an der dem ersten Hohlleiterarm (2) gegenüberliegenden Breitseite des zentralen Hohlleiters (1) so angekoppelt, daß die Breitseite des zweiten Hohlleiterarms (3) senkrecht zur Breitseite des zentralen Hohlleiters (1) orientiert ist.

## Beschreibung

### Stand der Technik

Die vorliegende Erfindung betrifft einen 3dB-Leistungsteiler, bestehend aus einer 4 Tore aufweisenden Hohlleiter-Verzweigung, wobei an einer Breitseite eines zentralen rechteckförmigen Hohlleiters ein erster rechteckförmiger Hohlleiterarm stirnseitig so angekoppelt ist, daß seine Breitseite sich in Richtung der Breitseite des zenralen Hohlleiters erstreckt, und ein zweiter rechteckförmiger Hohlleiterarm stirnseitig an einer anderen Seitenwand des zentralen Hohlleiters angekoppelt ist.

Ein solcher 3dB-Leistungsteiler für Hochfrequenzsignale, der als 4-torige Hohlleiter-Verzweigung mit jeweils zwei voneinander entkoppelten Toren ausgeführt ist, wird in der Literatur als Magisches T bezeichnet und ist z. B. beschrieben in H. Meinke und F.W. Gundlach: Taschenbuch der Hochfrequenztechnik, Dritte verbesserte Auflage, 1968, Seite 439. Bei einer als Magisches T ausgeführten Hohlleiter-Verzweigung erstrecken sich die einzelnen Hohlleiterarme in drei verschiedene Raumrichtungen. Diese Bauform von einer 4-torigen Hohlleiter-Verzweigung ist ungeeignet für die Herstellung einer integrierten Hohlleiterschaltung. Denn dazu sollten alle Hohlleiterbauteile möglichst in einer Ebene ausgerichtet sein, so daß eine Realisierung der Hohlleiterbauteile in Halbschalentechnik möglich ist.

Der Erfindung liegt daher die Aufgabe zugrunde, einen 3dB-Leistungsteiler der eingangs genannten Art anzugeben, dessen Hohlleiterarme sich ausschließlich in zwei verschiedene, in einer Ebene liegende Raumrichtungen erstrecken.

### Vorteile der Erfindung

Die genannte Aufgabe wird mit den Merkmalen des Anspruchs 1 dadurch gelöst, daß ein erster rechteckförmiger Hohlleiterarm stirnseitig so an einer Breitseite eines rechteckförmigen zentralen Hohlleiters angekoppelt ist, daß die Breitseite des ersten Hohlleiterarms sich in Richtung der Breitseite des zentralen Hohlleiters erstreckt. Ein zweiter Hohlleiterarm ist an der dem ersten Hohlleiterarm gegenüberliegednen Breitseite des zentralen Hohlleiters so angekoppelt, daß die Breitseite des zweiten Hohlleiterarms senkrecht zur Breitseite des zentralen Hohlleiters orientiert ist, wobei der zweite Hohlleiterarm bezüglich der Mittellinie der Breitseite des zentralen Hohlleiters unsymmetrisch angeordnet ist.

Sämtliche Hohlleiterarme dieser Hohlleiter-Verzweigung liegen in einer Ebene, wodurch diese Hohlleiter-Verzweigung geeignet ist, in einer Hohlleiterschaltung mit anderen in derselben Ebene liegenden Hohlleiterbauteilen integriert zu werden.

Zur Erzielung eines möglichst breiten Nutzfrequenzbandes für den 3dB-Leistungsteiler ist es zweckmäßig, in den Ankoppelbereichen der beiden Hohlleiterarme im zentralen Hohlleiter und/oder in den Hohlleiterarmen Diskontinuitäten - vorzugsweise Blenden, Stifte, Stege - vorzusehen.

### Beschreibung eines Ausführungsbeispiels

Der in der einzigen Figur dargestellte 3dB-Leistungsteiler besteht aus einem zentralen rechteckförmigen Hohlleiter 1 mit den Toren T1 und T2 und zwei an diesen zentralen Hohlleiter 1 angekoppelten rechteckförmigen Hohlleiterarmen 2 und 3 mit den Toren T3 und T4. Der erste Hohlleiterarm 2 ist an den zentralen Hohlleiter 1 stirnseitig an einer von dessen zwei Breitseiten angekoppelt. Dabei ist der Hohlleiterarm 2 so ausgerichtet, daß seine Breitseite sich in Richtung der Breitseite des zentralen Hohlleiters 1 erstreckt. Der zweite Hohlleiterarm 3 ist an der dem ersten Hohlleiterarm 2 gegenüberliegenden Breitseite des zentralen Hohlleiters 1 stirnseitig angekoppelt. Dabei ist der zweite Hohlleiterarm 3 gegenüber dem ersten Hohlleiterarm 2 um 90° gedreht, so daß die Breitseite des zweiten Hohlleiterarms 3 senkrecht zur Breitseite des zentralen Hohlleiters 1 orientiert ist. Außerdem ist der zweite Hohlleiterarm 3 außermittig an der Breitseite des zentralen Hohlleiters 1 angekoppelt, d. h. der zweite Hohlleiterarm 3 ist mit seiner Stirnseite bezüglich der Mittellinie der Breitseite des zentralen Hohlleiters 1 unsymmetrisch angeordnet.

Wie die Zeichnung verdeutlicht, liegen alle Hohlleiter 1, 2 und 3 in einer Ebene, so daß die gesamte Hohlleiter-Verzweigung in Halbschalentechnik hergestellt werden kann und damit für eine Integration in eine Hohlleiterschaltung geeignet ist.

Die beiden Hohlleiterarme 2 und 3 sind bezüglich einer Linie, die sich in Richtung der beiden Tore T3 und T4 erstreckt, symmetrisch angeordnet.

Der zentrale Hohlleiter 1 bildet mit dem ersten Hohlleiterarm 2 eine E-Verzweigung. Das bedeutet, daß bei reflexionsfreiem Abschluß an den Toren T1 und T2 die Tore T3 und T4 entkoppelt sind. Ein am Tor T3 eingespeistes Signal wird durch die Hohlleiter-Verzweigung so aufgeteilt, daß an den Toren T1 und T2 des zentralen Hohlleiters 1 je die Hälfte der eingespeisten Signalleistung erscheint. Das Tor T4 des zweiten Hohlleiterarms 3 ist entkoppelt, so daß hier kein Signalanteil auftritt.

Der zweite Hohlleiterarm 2 koppelt die in Hohlleiterlängsrichtung orientierte magnetische Feldkomponente (Hz) des zentralen Hohlleiters 1 an. Ein am Tor T4 eingespeistes Signal wird somit zu gleichen Leistungsanteilen auf die Tore T1 und T2 des zentralen Hohlleiters 1 aufgeteilt. Das Tor T3 des ersten Hohlleiterarms 2 ist entkoppelt, an ihm erscheint also kein Signalanteil. Bei Einspeisung eines Signals an einem der Tore T1 oder T2 des zentralen Hohlleiters 1 treten gleich große Signalanteile an den Toren T3 und T4 auf, während das entsprechend gegenüberliegende Tor T2 oder T1 entkoppelt ist. Die unterschiedlich gezeichneten Pfeile in der Zeichnung machen die Signalaufteilung auf die verschiedenen Tore deutlich, wenn entweder am Tor T3 oder am Tor T4 ein Signal eingespeist wird.

Um ein möglichst breites Nutzfrequenzband des 3dB-Leistungsteilers zu erzielen, sind unter Umständen Diskontinuitäten im Bereich der Ankoppelstellen für die beiden Hohlleiterarme 2 und 3 sowie im Verzweigungsbereich erforderlich. In der Zeichnung sind beispielsweise im zentralen Hohlleiter 1 und im ersten Hohlleiterarm 2 induktiv wirkende Stifte 4 und eine kapazitiv wirkende Koppelblende 5 und im Hohlleiterarm 3 ein Steg 6 angeordnet. Die Art und Plazierung der Diskontinuitäten wird mit dem Ziel einer Optimierung des Nutzfrequenzbandes ausgewählt.

In dem dargestellten Ausführungsbeispiel weisen alle Hohlleiter 1, 2, 3 gleiche Querschnitte auf. Die Hohlleiter können aber auch unterschiedliche Querschnitte haben.

Zur reflexionsfreien Anpassung am Anschlußhohlleiter können die Hohlleiter 1, 2, 3 an ihren Toren mit Transformationselementen versehen werden.

In der Zeichnung weisen die Hohlleiter 1, 2, 3 ideale Rechteckquerschnitte auf. Wenn in der Anmeldung von rechteckförmigen Hohlleitern die Rede ist, ist damit gemeint, daß auch Hohlleiterquerschnitte zugelassen sind, die von der idealen Rechteckform abweichen (z. B. Querschnitt mit abgerundeten Kanten, elliptischer Querschnitt und dgl.), in denen sich aber Felder ausbreiten, die denen von Rechteckhohlleitern im wesentlichen gleichen.

## Patentansprüche

1. 3dB-Leistungsteiler, bestehend aus einer 4-Tore (T1, T2, T3, T4) aufweisenden Hohlleiter-Verzweigung, wobei an einer Breitseite eines zentralen rechteckförmigen Hohlleiters (1) ein erster rechteckförmiger Hohlleiter (2) stirnseitig so angekoppelt ist, daß seine Breitseite sich in Richtung der Breitseite des zentralen Hohlleiters (1) erstreckt, und ein zweiter rechteckförmiger Hohlleiterarm (3) stirnseitig an einer anderen Seitenwand des zentralen Hohlleiters (1) angekoppelt ist, dadurch gekennzeichnet, daß der zweite Hohlleiterarm (3) an der dem ersten Hohlleiterarm (2) gegenüberliegenden Breitseite des zentralen Hohlleiters (1) so angekoppelt ist, daß die Breitseite des zweiten Hohlleiterarms (3) senkrecht zur Breitseite des zentralen Hohlleiters (1) orientiert ist, und daß der zweite Hohlleiterarm (3) bezüglich der Mittellinie der Breitseite des zentralen Hohlleiters (1) unsymmetrisch angekoppelt ist.

2. 3dB-Leistungsteiler nach Anspruch 1, dadurch gekennzeichnet, daß in den Ankoppelbereichen der beiden Hohlleiterarme (2, 3) im zentralen Hohlleiter (1) und/oder in den Hohlleiterarmen (2, 3) Diskontinuitäten (4, 5, 6) - vorzugsweise Blenden, Stifte, Stege - vorgesehen sind.
